# EUROPÄISCHE PATENTSCHRIFT

(11) **EP 3 735 566 B1**
(45) Veröffentlichungstag und Bekanntmachung des Hinweises auf die Patenterteilung: **27.10.2021**
(21) Anmeldenummer: 18840019.6
(22) Anmeldetag: 18.12.2018
(51) Int. Cl.: F41A 21/30, F41A 21/32, F41A 21/36

(54) **SCHALLDÄMPFERSYSTEM FÜR EINE FEUERWAFFE**
SILENCER SYSTEM FOR A FIREARM
SYSTÈME DE SILENCIEUX POUR UNE ARME À FEU

(30) Priorität: 05.01.2018 AT 600042018
(43) Veröffentlichungstag der Anmeldung: 11.11.2020
(73) Patentinhaber: MDG - Muzzle Devices GmbH, 5166 Perwang am Grabensee (AT)
(72) Erfinder: KADA, Christian, 8430 Leibnitz (AT); HITTMANN, Karl, 5151 Nußdorf am Haunsberg (AT); ULBING, Lukas Michael, 5163 Palting (AT)
(74) Vertreter: Weiser & Voith Patentanwälte Partnerschaft
(86) Internationale Anmeldenummer: PCT/AT2018/060304
(87) Internationale Veröffentlichungsnummer: WO 2019/134011

(56) Entgegenhaltungen:
- US-A1- 2017 205 175
- US-B1- 6 257 147
- US-B1- 9 347 727

## Beschreibung

Die vorliegende Erfindung betrifft ein Schalldämpfersystem für eine Feuerwaffe, mit einem am Lauf der Feuerwaffe montierbaren Mantelrohr, in welchem koaxial ein erster Schalldämpfer mit einer axialen Durchschussöffnung angeordnet ist.

Schalldämpfer dieser Art sind beispielsweise aus der US 2013/0168181 A1 oder der US 2014/0231168 A1 bekannt und aus einem Stapel von Ablenktöpfen aufgebaut. Die Ablenktöpfe haben jeweils einen laufseitig kegeligen, von der Durchschussöffnung axial durchsetzten Anströmboden und - entweder aufgrund ihrer gegenseitigen Abstände (US 2013/0168181 A1) oder aufgrund von Durchbrüchen in den Topfwänden (US 2014/0231168 A1) - radiale Gasdurchlässe. Die radialen Gasdurchlässe sind vom umgebenden Mantelrohr taschenartig verschlossen, sodass sich in Durchschussrichtung eine Abfolge von Gasauffangtaschen ("Sackgassen") ergibt, welche den aus der Laufmündung austretenden Gasdruck fortschreitend abbauen, um den Schussknall zu dämpfen. Der Preis hiefür ist ein durch den Schalldämpfer bewirkter Gasrückstau in der Waffe, der bei Selbstladewaffen zu einem erhöhten Materialverschleiß und äußerstenfalls zu einer Zerstörung der Waffe führen kann, sowie ein erhöhter Gasdruck aus dem Patronenauswurffenster, welcher den Schützen enorm beeinträchtigt. Die Pulvergase reizen die Augen und den Atemwegsapparat des Schützen, sodass eine entsprechende Schutzausrüstung erforderlich ist. Die bekannten Schalldämpferkonstruktionen haben überdies den Nachteil, dass sich in den Sackgassen der aufeinanderfolgenden Druckabbautaschen mit der Zeit immer mehr Pulverrückstände ablagern, sodass der Schalldämpfer "zuwächst" und die Dämpfungsleistung immer schlechter wird, bis hin zur völligen Unbrauchbarkeit des Schalldämpfers.

Geringeren Gasrückstau bewirkt ein aus der US 9 347 727 B1 bekanntes Schalldämpfersystem, welches einen inneren Schalldämpfer mit Gasauffangtaschen und einen zum inneren strömungstechnisch parallelgeschalteten äußeren Schalldämpfer zwischen dem inneren Schalldämpfer und einem Mantelrohr hat. Auch dieses Schalldämpfersystem leidet unter fortschreitender Ablagerung von Pulverrückständen und daraus resultierender Verschlechterung der Dämpferleistung.

Aus der WO 2017/151234 A2 ist die Verwendung einer mäanderförmigen Schikane am Umfang eines radial durchbrochenen Innenrohrs mit Durchschussöffnung bekannt, um Sackgassen zu vermeiden. Der kammerlose Aufbau geht jedoch zulasten der Dämpfungsleistung.

Die Erfindung setzt sich zum Ziel, ein Schalldämpfersystem mit verbesserter Dämpfungsleistung, geringerem Gasrückstau und verlängerter Nutzbarkeit zu schaffen.

Dieses Ziel wird mit einem Schalldämpfersystem für eine Feuerwaffe erreicht, mit einem am Lauf der Feuerwaffe montierbaren Mantelrohr, in welchem koaxial ein erster Schalldämpfer mit einer axialen Durchschussöffnung angeordnet ist, wobei der erste Schalldämpfer unter Bildung eines zwischenliegenden ersten Ringraumes im Mantelrohr angeordnet ist und an seinem laufseitigen Ende einen von seiner Durchschussöffnung durchsetzten, mit Axialabstand zum Lauf liegenden Anströmkegel aufweist, um aus dem Lauf divergierend austretende Gase in den Ringraum abzulenken, welcher mit Schikanen und einem diesen nachgeordneten Gasauslass versehen ist, wobei der erste Schalldämpfer einen Stapel von Ablenktöpfen umfasst, die jeweils einen laufseitig kegeligen, von der Durchschussöffnung axial durchsetzten Anströmboden haben, und wobei die Anströmböden mit Gasdurchlässen zum jeweils nächsten Ablenktopf hin versehen sind.

Das erfindungsgemäße Schalldämpfersystem ergibt strömungstechnisch eine Parallelschaltung zwischen einem innenliegenden ("ersten") Schalldämpfer und einem koaxial um diesen herum aufgebauten weiteren Schalldämpfer, der durch Schikanen im ersten Ringraum zwischen dem ersten Schalldämpfer und dem umgebenden Mantelrohr gebildet ist. Der Anströmkegel am lauf- bzw. eingangsseitigen Ende des ersten Schalldämpfers wirkt dabei als Verteiler für die aus der Laufmündung austretenden Gase: Die direkt in Verlängerung der Laufachse austretenden Gase treten durch die Durchschussöffnung des Anströmkegels in den ersten Schalldampfer ein, während die von der Achse divergierenden Gase vom Anströmkegel in den Ringraum und den dort befindlichen Schikanen-Schalldämpfer gelenkt werden. Die Parallelschaltung aus einem inneren, beispielsweise in Kammerbauweise aufgebauten Schalldämpfer und einem sackgassenlosen Schikanen-Schalldämpfer reduziert den Rückstau für die Waffe und den Schützen. Der Axialabstand des Anströmkegels vom Lauf errichtet dabei eine großvolumige Druckabbaukammer im Mantelrohr, welche einerseits den Verteiler für die Parallelschaltung des inneren ersten Schalldämpfers und äußeren Schikanen-Schalldämpfers darstellt und andererseits einen ersten Druckabbau der Pulvergase bewirkt.

Durch die koaxiale Anordnung von innerem ersten Schalldämpfer und äußerem Schikanen-Schalldämpfer ergibt sich ein überaus kompakter Aufbau kurzer Baulänge bei hoher Dämpfungsleistung. Gleichzeitig kühlt die Gasströmung im äußeren sackgassenlosen Schikanen-Schalldämpfer den inneren ersten Schalldämpfer. Da der radial außenliegende Teil des Pulvergasstrahls nicht mehr in den inneren ersten Schalldämpfer gelangt, wächst dieser weniger zu, während gleichzeitig die Gefahr eines Verlegens der Schikanen des äußeren Schalldämpfers aufgrund deren Durchströmung reduziert ist, sodass die Standzeit des gesamten Schalldämpfersystems gegenüber herkömmlichen Konstruktionen verlängert ist.

Dabei ergibt der Stapel von Ablenktöpfen entlang der Durchschussöffnung eine Folge von jeweils rund um die Durchschussöffnung liegenden Druckabbaukammern, zu welchen die außenliegenden Teile der Druckwelle jeweils abgeleitet werden. Ferner sind die von den Ablenktöpfen gebildeten Druckabbaukammern keine Sackgassen mehr, sondern werden über die Gasdurchlässe jeweils von einem Anteil der Druckgase durchspült, was die Ablagerung von Pulverrückständen in den Kammern erschwert und die Standzeit des Schalldämpfersystems weiter erhöht.

Die Schikanen des im Ringraum aufgebauten äußeren Schalldämpfers können auf jede in der Technik bekannte Weise gebildet sein, beispielsweise durch mäanderförmige Leitbleche, Rippen, Flügel, usw. In einer ersten bevorzugten Ausführungsform der Erfindung sind die Schikanen durch in Axialrichtung hintereinanderliegende und in Umfangsrichtung gegeneinander versetzte Ablenkbleche gebildet, bevorzugt ringsektorförmige Ablenkbleche. Dadurch ergibt sich eine mäanderförmige Gasströmung im Ringraum entlang des ersten Schalldämpfers, welche ausreichenden Druckabbau mit guter Durchspülung und Kühlungswirkung verbindet.

Besonders günstig ist es dabei, wenn die Gasdurchlässe jeweils als Kranz von axialparallelen Durchlassöffnungen ausgeführt sind.

Zusätzlich kann der laufseitig erste Ablenktopf des Stapels mit radialen Gasdurchlässen zum Ringraum hin versehen sein. Dadurch wird ein weitere Anteil des Pulvergasstrahls in den koaxial äußeren Schikanen-Schalldämpfer abgelenkt, sodass der Rückstau weiter verringert und die Kühlungswirkung weiter erhöht werden.

Der Anströmkegel zur Gasaufteilung zwischen innerem und äußerem Schalldämpfer kann auf verschiedenste Arten realisiert werden. In einer ersten Variante bildet der Anströmboden des laufseitig ersten Ablenktopfes selbst den Anströmkegel, was den Bauteileaufwand reduziert. In einer alternativen zweiten Variante ist auf den laufseitig ersten Ablenktopfes ein gesonderter Anströmkegel aufgesetzt, wodurch ein spitzerer Kegelwinkel für den Anströmkegel errichtet werden kann als für den Anströmboden.

Wenn der innere erste Schalldämpfer mit Hilfe eines Stapels von Ablenktöpfen aufgebaut ist, ist es besonders vorteilhaft, wenn jeder Ablenktopf an seinem Außenumfang eines oder mehrere der Ablenkbleche trägt. Dadurch wird der Aufbau des Schalldämpfersystems modularisiert. Durch entsprechende Auswahl der Anzahl von Ablenktöpfen, die jeweils gleich die Ablenkbleche für den äußeren Schikanen-Schalldämpfer tragen, können unterschiedlichste Kammeranzahlen, Baulängen und damit Dämpfungsleistungen mit einem reduzierten Satz von Bauteilen realisiert werden.

Der Gasauslass des äußeren Schikanen-Schalldämpfer kann auf verschiedenste Arten ausgebildet sein. Beispielsweise kann der Ringraum zwischen innerem ersten Schalldämpfer und Mantelrohr an einem Ende einfach offen sein, z.B. wenn der Schalldämpfer im Mantelrohr bloß über die Schikanen abgestützt ist. Bevorzugt kann der Gasauslass des ersten Ringraumes aber auch axialparallele Auslassöffnungen in einem Stirnring umfassen, welcher den Ringraum am laufabgewandten Ende verschließt. Durch entsprechende Dimensionierung der Auslassöffnungen im Stirnring kann der Gasrückstau des Schikanen-Schalldämpfers eingestellt werden. Alternativ oder zusätzlich kann der Gasauslass des ersten Ringraumes auch axialnormale Auslassöffnungen im Mantelrohr umfassen. Solche axialnormalen Auslassöffnungen tragen nicht zum Rückstoß der Waffe bei, was insgesamt den Rückstoß der Waffe bei der Schussabgabe reduziert.

Das Schalldämpfersystem der Erfindung kann auf verschiedenste Arten am Lauf der Feuerwaffe montiert werden. Gemäß einer ersten Ausführungsform ist das Mantelrohr mit einem Gewinde zur Montage am Lauf der Feuerwaffe ausgestattet, insbesondere wenn es zur Montage vor dem bzw. im Anschluss an den Lauf der Feuerwaffe bestimmt ist. In diesem Fall liegt das Gewinde des Mantelrohrs am rückwärtigen Ende des Mantelrohrs.

In einer alternativen, besonders bevorzugten Ausgestaltung ist das erfindungsgemäße Schalldämpfersystem als "Overbarrel"-System ausgeführt, d.h. der Lauf wird bis zu einem gewissen Teil in das Schalldämpfersystem eingeführt. Ein sich dabei zwischen Lauf und Mantelrohr ergebender Ringraum kann dann in besonders vorteilhafter Weise zur Aufnahme eines zweiten Schikanen-Schalldämpfers ausgenützt werden.

Zu diesem Zweck ist bevorzugt in dem Mantelrohr koaxial und unter Bildung eines zweiten Ringraumes eine Hülse aufgenommen, die in einem Axialabstand zum ersten Schalldämpfer liegt, wobei der zweite Ringraum ebenfalls mit Schikanen und bevorzugt einem diesen nachgeordneten Gasauslass versehen ist. Der zweite Schikanen-Schalldämpfer im zweiten Ringraum ist strömungstechnisch ebenfalls den beiden anderen Schalldämpfern, nämlich dem ersten koaxial inneren Schalldämpfer und dem ersten äußeren Schikanen-Schalldämpfer, parallelgeschaltet. Dabei reduziert die Umlenkung des Pulvergasstrahles in den "overbarrel"-liegenden zweiten Schikanen-Schalldämpfer, d.h. gegen die Schussrichtung, den Rückstoß der Waffe.

Der zweite Schikanen-Schalldämpfer kann gegebenenfalls auch ohne Gasauslass ausgeführt sein, beispielsweise wenn ein Austritt von Gasen in der Nähe des Gesichts des Schützen vermieden werden soll. Falls gewünscht, kann aber auch hier ein Gasauslass, insbesondere in Form von axialnormalen Auslassöffnungen im Mantelrohr, vorgesehen werden, um eine Durchspülung zu erreichen.

Bevorzugt ist dabei die Hülse auf den Lauf aufschiebbar und weist an ihrem dem ersten Schalldämpfer zugewandten Ende ein Gewinde zur Verankerung am Lauf auf, sodass der "Overbar-rel"-Teil mit dem zweiten Schikanen-Schalldämpfer gegenüber dem Lauf frei ausschwingen kann.

Ein solcher zweiter Schikanen-Schalldämpfer kann jedoch auch auf andere Art realisiert werden, insbesondere auch ohne "Overbarrel"-Montage. Dazu ist bevorzugt in dem Mantelrohr koaxial und unter Bildung des zweiten Ringraumes ein zweiter Schalldämpfer aufgenommen, der laufseitig des ersten Schalldämpfers in einem Axialabstand zu diesem liegt, wobei der zweite Ringraum wieder mit Schikanen und bevorzugt einem diesen nachgeordneten Gasauslass versehen ist. In dieser Ausführungsform umfasst das Schalldämpfersystem der Erfindung gleich vier strömungstechnisch einander parallelgeschaltete Schalldämpfer, u.zw. den ersten inneren Schalldämpfer, den ihn umgebenden ersten Schikanen-Schalldämpfer, den vorgeordneten, unmittelbar an den Lauf anschließenden zweiten Schalldämpfer und den diesen umgebenden zweiten Schikanen-Schalldämpfer. Dadurch kann eine besonders hohe Dämpfungsleitung mit besonders geringem Rückstau erzielt werden. Auch bei dieser Ausführungsform reduziert der in den zweiten Schikanen-Schalldämpfer umgelenkte, gegen die Schussrichtung wirkende Teil der Gase den Rückstoß der Waffe.

Auch der zweite innere Schalldämpfer kann auf beliebig in der Technik bekannte Weise gebildet sein. Gemäß einer bevorzugten Variante der Erfindung umfasst auch der zweite Schalldämpfer zumindest einen oder gleich mehrere, d.h. einen Stapel, von Ablenktöpfen, sodass dieselben Bauteile verwendet werden können wie für den ersten Schalldämpfer. Dadurch ergibt sich eine weitere Modularisierung des Schalldämpfersystems.

In allen Ausführungsformen mit Hülse oder innerem zweiten Schalldämpfer, um die bzw. den herum der zweite Schikanen-Schalldämpfer ausgebildet ist, kann das Mantelrohr optional zwischen dem ersten Schalldämpfer und der Hülse bzw. zwischen dem ersten und dem zweiten Schalldämpfer eine - bevorzugt kegelige - Trennwand mit einer zentralen Öffnung enthalten. Die zusätzliche Trennwand lenkt den aus dem Lauf divergierend austretenden Teil der Gase direkt zum zweiten Schikanen-Schalldämpfer hin um. Durch entsprechende Gestaltung der Trennwand und der Größe ihrer zentralen Öffnung kann dabei die Gasaufteilung zwischen dem ersten Schalldämpfer und dem ersten inneren Schikanen-Schalldämpfer einerseits und dem zweiten Schikanen-Schalldämpfer anderseits eingestellt werden.

Die optionale Trennwand kann auch dazu verwendet werden, die Hülse bzw. den zweiten Schalldämpfer über ein radial durchbrochenes Rohrstück daran abzustützen, um die mechanische Festigkeit zu erhöhen.

Eine solche Abstützung kann alternativ auch ohne die Trennwand erreicht werden, indem die Hülse bzw. der zweite Schalldämpfer über das radial durchbrochene Rohrstück direkt am Anströmkegel des ersten Schalldämpfers abgestützt wird.

Bei Verwendung von axialnormalen Auslassöffnungen im Mantelrohr für den Gasauslass des ersten und/oder zweiten Schikanen-Schalldämpfers können diese Auslassöffnungen gegenüber der Radialen in jeweils derselben Umfangsrichtung versetzt sein. Bei der Schussabgabe wird damit durch den Rückstoß der aus den Auslassöffnungen austretenden Gase ein Drehmoment um die Längsachse des Schalldämpfersystems erzeugt, welches dazu verwendet werden kann, ein Gewinde, mit dem das Schalldämpfersystem am Lauf befestigt ist, mit jeder Schussabgabe automatisch festzuziehen.

Die Erfindung wird nachstehend anhand von in den beigeschlossenen Zeichnungen dargestellten Ausführungsbeispielen näher erläutert. In den Zeichnungen zeigen:
Fig. 1 eine erste Ausführungsform des Schalldämpfersystems der Erfindung in einem Längsschnitt;
Fig. 2 einen Innenteil des Schalldämpfersystems von Fig. 1 in einer Perspektivansicht;
Fig. 3 eines der Module des Innenteils von Fig. 2 in einer Perspektivansicht;
Fig. 4 einen Querschnitt entlang der Schnittlinie IV - IV von Fig. 1; und
die Fig. 5 - 8 weitere Ausführungsformen des Schalldämpfersystems der Erfindung jeweils in einem Längsschnitt.

Die Fig. 1 - 4 zeigen eine erste Ausführungsform eines Schalldämpfersystems 1 zur Montage an einer Feuerwaffe, von der nur der Lauf 2 ausschnittsweise dargestellt ist. Die Feuerwaffe kann beliebiger Art sein, z.B. eine Handfeuerwaffe oder eine Langwaffe. Die Längsachse des Schalldämpfersystems 1, welche mit der Längsachse des Laufs 2 fluchtet, ist mit A bezeichnet.

Das Schalldämpfersystem 1 umfasst ein Mantelrohr 3, das an einem Ende mit einem Gewinde 4 zum Aufschrauben auf ein entsprechendes Gegengewinde an der Mündung des Laufs 2 ausgestattet ist. Das Gewinde 4 kann beispielsweise in einer Gewindebuchse 5 ausgebildet sein, die in eine Endkappe 6 und einen Endstopfen 7 des Mantelrohrs 3 eingesetzt ist.

In dem Mantelrohr 3 ist in einem Axialabstand d zum Lauf 2 ein erster Schalldämpfer 8 angeordnet. Der Schalldämpfer 8 hat eine axiale Durchschussöffnung 9 für den Durchtritt eines aus dem Lauf 2 austretenden Projektils. Aufgrund des Axialabstandes d zwischen Schalldämpfer 8 und Lauf 2 ergibt sich im Inneren des Mantelrohrs 3 eine Druckminder- und Verteilkammer 10 für die aus dem Lauf 2 bei der Schussabgabe austretenden Gase, welche dem Projektil voraus- und nacheilen.

Der Schalldämpfer 8 hat in Durchschussrichtung S gesehen entlang seiner Durchschussöffnung 9 eine Folge von hintereinanderliegenden Druckminderkammern 11 - 15, in welchen sukzessive ein Abbau der Druckwelle der Schussgase erfolgt, wie später noch ausführlicher beschrieben. Der Schalldämpfer 8 könnte jedoch nicht nur als ein solcher Kammerschalldämpfer, sondern grundsätzlich auf jede andere in der Technik bekannte Art aufgebaut sein.

Der Außenumfang 16 des Schalldämpfers 8 liegt in einem Radialabstand zum Innenumfang 17 des Mantelrohrs 3, sodass sich dazwischen ein erster Ringraum 18 ergibt. Der Ringraum 18 wird zur Beherbergung eines - strömungstechnisch parallel zum ersten Schalldämpfer 8 liegenden - ersten "Schikanen"-Schalldämpfers 19 verwendet. Der Schikanen-Schalldämpfer 19 umfasst den Ringraum 18, darin angeordnete Schikanen 20 (siehe dazu auch Fig. 2 und 3) und einen den Schikanen 20 strömungstechnisch nachgeordneten Gasauslass. Der Gasauslass wird im gezeigten Beispiel durch axialparallele Auslassöffnungen 21 in einem Stirnring 22 am laufabgewandten Ende des Mantelrohrs 3 und/oder axialnormale Auslassöffnungen 23 im Mantelrohr 3 gebildet.

Der Schalldämpfer 8 ist an seinem dem Lauf 2 zugewandten Ende mit einem von der Durchschussöffnung 9 durchsetzten Anströmkegel 24 ausgestattet. Der Anströmkegel 24 wirkt als Verteiler für die aus dem Lauf 2 austretenden Gase bzw. die Druckwelle in der Druckminderkammer 10, indem er den zentralen, in Achsenrichtung A austretenden Teil der Gase in die Durchschussöffnung 9 und damit den Schalldämpfer 8 eintreten lässt und den äußeren, divergierend aus dem Lauf 2 austretenden Teil der Gase über seine Kegelmantelfläche in den Ringraum 18 und damit den Schikanen-Schalldämpfer 19 hin ablenkt. Durch entsprechende Wahl der Größe der Durchschussöffnung 9 im Anströmkegel 24 und des Kegelwinkels des Anströmkegels 24 kann die Aufteilung zwischen jenen Gasen, die in den inneren Schalldämpfer 8 eintreten, und jenen Gasen, die in den Schikanen-Schalldämpfer 19 eintreten, eingestellt werden.

Die Fig. 2 und 3 zeigen den Aufbau des Schalldämpfers 8 und der Schikanen 20 im Detail. Der Schalldämpfer 8 ist aus einem Stapel von Ablenktöpfen 25 aufgebaut, die jeweils mit ihren Rändern 26 einander geringfügig überlappen, z.B. mit Klemmsitz ineinandergesteckt, verschraubt oder verschweißt. Jeder Ablenktopf 25 besitzt einen laufseitigen, d.h. entgegen der Schussrichtung S auskragenden, kegeligen, von der Durchschussöffnung 9 axial durchsetzten Anströmboden 27. Im Stapel ergeben sich dadurch in den Kammern 11 - 15 des Schalldämpfers 8 jeweils um die Durchschussöffnung 9 herum ringförmige Taschen 28 (Fig. 1), in denen die Druckwelle der Gase abgepuffert und dadurch sukzessive abgebaut wird.

Erfindungsgemäß sind die Anströmböden 27 mit Gasdurchlässen 29 zum jeweils nächsten Ablenktopf 25 im Stapel hin versehen , wodurch die Taschen 28 keine Sackgassen mehr sind, sondern von den die Gasdurchlässe 29 durchströmenden Gasen durchspült und gereinigt werden, um Ablagerungen von Pulverrückständen in den Taschen 28 weitgehend hintanzuhalten. Die Gasdurchlässe 29 können beispielsweise als Kranz von axialparallelen Durchlass-öffnung ausgeführt sein.

Der Anströmkegel 24 des Schalldämpfers 8 kann als gesondertes Bauteil auf den laufseitig ersten Ablenktopf 25 aufgesetzt sein (Fig. 1, 8), oder der Anströmboden 27 des laufseitig ersten Ablenktopfes 25 bildet direkt selbst den Anströmkegel 24 (Fig. 5 - 7).

Optional können ein oder mehrere der Ablenktöpfe 25 auch mit radialen Gasdurchlässen 30 zum Ringraum 18 des Schikanen-Schalldämpfers 19 hin versehen sein, insbesondere der laufseitig erste Ablenktopf 25, wie in der Ausführungsform von Fig. 5 gezeigt.

Anstelle eines modulartigen, gestapelten Aufbaus des Schalldämpfers 8 aus einzelnen Ablenktöpfen 25 könnte der Schalldämpfer 8 alternativ auch aus einem durchgehenden Rohr gefertigt sein, in welches die Anströmböden 27 einzeln eingesetzt sind; ein Ende eines solchen Rohres könnte dann als Anströmkegel 24 ausgebildet sein.

Wie im Detail in den Fig. 2 und 3 gezeigt, kann der Schalldämpfer 8 auch gleich dazu verwendet werden, die Schikanen 20 des Schikanen-Schalldämpfers 19 im Ringraum 18 zu lagern. Dazu trägt der Schalldämpfer 8, beispielsweise jeder Ablenktopf 25, an seinem Außenumfang 16 ein oder mehrere Ablenkbleche 31, welche die Schikanen 20 bilden. Die Ablenkbleche 31 sind beispielsweise kreisringsektorförmig (hier: jeweils über 60°), liegen in Umfangsrichtung U hintereinander und sind dabei jeweils gegeneinander versetzt. Auch andere Arten von Schikanen 20 sind möglich, beispielsweise wendelförmige, mäanderförmige und/oder unterbrochenen Ablenkbleche usw. Im gezeigten Beispiel trägt jeder Ablenktopf 25 an einer ersten Axialposition einen Satz von drei 60°-ringsektorförmigen Ablenkblechen 31 und - in einem Axialabstand a dazu - an einer zweiten Axialposition einen weiteren Satz von drei 60°-ringsektorförmigen Ablenkblechen 31, die jeweils in Umfangsrichtung U um 60° gegenüber den Ablenkblechen 31 des ersten Satzes versetzt sind.

Die Schikanen 20, z.B. die Ablenkbleche 31, könnten alternativ auch am Innenumfang 17 des Mantelrohrs 3 montiert sein, oder als gesondertes Teil in den Ringraum 18 eingeschoben sein.

Fig. 4 zeigt, dass die Ausstoßrichtungen bzw. Achsen J von normal zur Achse A verlaufenden Auslassöffnungen 23 des Mantelrohrs 3 jeweils gegenüber der Radialen R in (derselben) Umfangsrichtung U versetzt sein können, d.h. die Achsen J der Auslassöffnungen 23 haben jeweils einen Normalabstand z zur Achse A. Aus den Auslassöffnungen 23 austretende Gase erzeugen so ein Drehmoment M auf das Mantelrohr 3, welches dazu verwendet werden kann, das Gewinde 4 für die Verankerung des Schalldämpfersystems 1 am Lauf 2 festzuziehen; das Schallsdämpfersystem 1 wird dadurch bei jeder Schussabgabe gleichsam automatisch festgezogen.

Fig. 5 zeigt eine zweite Ausführungsform des Schalldämpfersystem 1 für eine "Overbarrel"-Montage am Lauf 2, was die Möglichkeit für den Einbau eines zweiten Schikanen-Schalldämpfers 32 eröffnet. Bei dieser Ausführungsform ist in dem Mantelrohr 3 mit radialem Abstand, d.h. unter Bildung eines zweiten Ringraums 33, eine Hülse 34 aufgenommen, die wieder im Axialabstand d vom ersten Schalldämpfer 8 liegt, um die Verteil- und Druckminderkammer 10 zu errichten. Die Druckminderkammer 10 verteilt die Schussgase nun nicht mehr nur auf den ersten Schalldämpfer 8 und den ersten Schikanen-Schalldämpfer 19 sondern zusätzlich auch auf den zweiten Schikanen-Schalldämpfer 32.

Der zweite Schikanen-Schalldämpfer 32 ist mit Schikanen 35 im Ringraum 33 ausgestattet, z.B. in Form von Ablenkblechen ähnlich den Ablenkblechen 31 des ersten Schikanen-Schalldämpfers 19. Der zweite Schikanen-Schalldämpfer 32 kann optional einen den Schikanen 35 nachgeordneten Gasauslass haben, z.B. in Form von axialnormalen Auslassöffnungen 36 im Mantelrohr 3. Die Auslassöffnungen 36 können so wie für die Auslassöffnungen 23 in Fig. 4 gezeigt gegenüber der Radialen R versetzt sein.

Die Hülse 34 kann an ihrem inneren, dem ersten Schalldämpfer 8 zugewandten Ende mit einem Gewinde 37 zum Aufschrauben auf den Lauf 4 ausgestattet sein. Der über den Lauf 2 geschobene "Overbarrel"-Teil 38 des Schalldämpfersystems 1 verkürzt somit die Baulänge der Kombination aus Schalldämpfersystem 1 und Feuerwaffe. Überdies kann der Teil 38 frei ausschwingen, wenn die Hülse 34 so dimensioniert ist, dass sie Radialabstand zum Lauf 2 hat.

Fig. 6 zeigt eine weitere Ausführungsform des Schalldämpfersystems 1 ähnlich jener von Fig. 5, jedoch mit einer zusätzlichen Trennwand 39 zwischen dem ersten Schalldämpfer 8 und der Hülse 34. Die Trennwand 39 ist bevorzugt - wenn auch nicht zwingend - kegelig ausgeführt, mit einem entgegen der Schussrichtung S auskragenden Kegelabschnitt 40 und einer zentralen Öffnung 41. Die Trennwand 39 leitet den äußeren Teil der Druckwelle in der Druckminderkammer 10 zum zweiten Schikanen-Schalldämpfer 32 hin um und lässt den inneren Teil der Druckwelle durch ihre Öffnung 41 zum ersten Schalldämpfer 8 und dem ersten Schikanen-Schalldämpfer 19 hin passieren. Durch entsprechende Wahl der Größe der Öffnung 41 und des Kegelwinkels des Kegels 40 kann das Aufteilungsverhältnis eingestellt werden.

An der Trennwand 39 kann sich die Hülse 34 wie gezeigt über ein radial durchbrochenes Rohrstück 42 abstützen. Das Rohrstück 42 kann aber auch entfallen, in welchem Fall die Hülse 34 in Durchschussrichtung S gesehen mit Abstand vor der Trennwand 39 endet.

In der Ausführungsform von Fig. 7 wird anstelle der Hülse 34 ein zweiter koaxial innerer Schalldämpfer 43 verwendet, um den zweiten Ringraum 33 für den zweiten Schikanen-Schalldämpfer 32 zu errichten. Der zweite Schalldämpfer 43 liegt - unter Bildung des Ringraums 33 - in Durchschussrichtung S gesehen mit Abstand d vor dem ersten Schalldämpfer 8, wodurch sich wieder die Druckminderkammer 10 ergibt. Der zweite Schalldämpfer 43 kann ein herkömmlicher Schalldämpfer sein oder - wie in Fig. 7 gezeigt - analog dem ersten Schalldämpfer 8 aus einem Stapel von Ablenktöpfen 25 gebildet sein, jedoch um 180° gewendet eingebaut. Im einfachsten Fall kann hier auch nur ein einziger Ablenktopf 25 verwendet werden (Fig. 8).

Auch der zweite Schalldämpfer 43 kann sich - so wie in Fig. 6 für die Hülse 34 gezeigt - an der Trennwand 39 über das durchbrochene Rohrstück 42 abstützen, falls gewünscht. Auch könnte in der Ausführungsform von Fig. 7 eine Trennwand 39 ohne Rohrstück 42 verwendet werden.

Fig. 8 zeigt eine weitere Ausführungsform des Schalldämpfersystems 1 mit einem ersten Schalldämpfer 8, einem ersten Schikanen-Schalldämpfer 19, einem zweiten Schalldämpfer 43 und einem zweiten Schikanen-Schalldämpfer 32, wobei sich hier der zweite Schalldämpfer 43 über das durchbrochene Rohrstück 42 direkt am Anströmkegel 24 des ersten Schalldämpfers 8 abstützt.

Die Erfindung ist nicht auf die dargestellten Ausführungsformen beschränkt, sondern umfasst alle Varianten, Modifikationen und Kombinationen, die in den Rahmen der angeschlossenen Ansprüche fallen. Insbesondere können die in den Ausführungsformen der Fig. 1 - 4, 5, 6, 7 und 8 jeweils gezeigten Merkmale auch unterschiedlich zum Schalldämpfersystem 1 kombiniert werden.

## Patentansprüche

1. Schalldämpfersystem für eine Feuerwaffe, mit einem am Lauf (2) der Feuerwaffe montierbaren Mantelrohr (3), in welchem koaxial ein erster Schalldämpfer (8) mit einer axialen Durchschussöffnung (9) angeordnet ist, wobei der erste Schalldämpfer (8) unter Bildung eines zwischenliegenden ersten Ringraumes (18) im Mantelrohr (3) angeordnet ist und an seinem laufseitigen Ende einen von seiner Durchschussöffnung (9) durchsetzten, mit Axialabstand (d) zum Lauf (2) liegenden Anströmkegel (24) aufweist, um aus dem Lauf (2) divergierend austretende Gase in den Ringraum (18) abzulenken, welcher mit Schikanen (20) und einem diesen nachgeordneten Gasauslass (21, 23) versehen ist,
wobei der erste Schalldämpfer (8) einen Stapel von Ablenktöpfen (25) umfasst, die jeweils einen laufseitig kegeligen, von der Durchschussöffnung (9) axial durchsetzten Anströmboden (27) haben, wobei die Anströmböden (27) mit Gasdurchlässen (29) zum jeweils nächsten Ablenktopf (25) hin versehen sind.

2. Schalldämpfersystem nach Anspruch 1, **dadurch gekennzeichnet, dass** die Schikanen (20) durch in Axialrichtung hintereinanderliegende und in Umfangsrichtung gegeneinander versetzte Ablenkbleche (31) gebildet sind, bevorzugt ringsektorförmige Ablenkbleche (31).

3. Schalldämpfersystem nach Anspruch 1 oder 2, **dadurch gekennzeichnet, dass** die Gasdurchlässe (29) jeweils als Kranz von axialparallelen Durchlassöffnungen ausgeführt sind.

4. Schalldämpfersystem nach einem der Ansprüche 1 bis 3, **dadurch gekennzeichnet, dass** der laufseitig erste Ablenktopf (25) des Stapels mit radialen Gasdurchlässen (30) zum ersten Ringraum (18) hin versehen ist.

5. Schalldämpfersystem nach einem der Ansprüche 1 bis 4, **dadurch gekennzeichnet, dass** der Anströmboden (27) des laufseitig ersten Ablenktopfes (25) den Anströmkegel (24) bildet.

6. Schalldämpfersystem nach einem der Ansprüche 1 bis 4, **dadurch gekennzeichnet, dass** auf den laufseitig ersten Ablenktopf (25) der Anströmkegel (24) aufgesetzt ist.

7. Schalldämpfersystem nach einem der Ansprüche 1 bis 6, **dadurch gekennzeichnet, dass** jeder Ablenktopf (25) an seinem Außenumfang eines oder mehrere der Ablenkbleche (31) trägt.

8. Schalldämpfersystem nach einem der Ansprüche 1 bis 7, **dadurch gekennzeichnet, dass** der Gasauslass des ersten Ringraumes (18) axialparallele Auslassöffnungen (21) in einem Stirnring (22) umfasst, welcher den Ringraum (18) am laufabgewandten Ende verschließt.

9. Schalldämpfersystem nach einem der Ansprüche 1 bis 8, **dadurch gekennzeichnet, dass** der Gasauslass des ersten Ringraumes (18) axialnormale Auslassöffnungen (23) im Mantelrohr (3) umfasst.

10. Schalldämpfersystem nach einem der Ansprüche 1 bis 9, **dadurch gekennzeichnet, dass** das Mantelrohr (3) mit einem Gewinde (4) zur Montage am Lauf (2) der Feuerwaffe ausgestattet ist.

11. Schalldämpfersystem nach einem der Ansprüche 1 bis 10, **dadurch gekennzeichnet, dass** in dem Mantelrohr (3) koaxial und unter Bildung eines zweiten Ringraumes (33) eine Hülse (34) aufgenommen ist, die in einem Axialabstand (d) zum ersten Schalldämpfer (8) liegt, wobei der zweite Ringraum (33) ebenfalls mit Schikanen (35) und bevorzugt einem diesen nachgeordneten Gasauslass (36) versehen ist.

12. Schalldämpfersystem nach Anspruch 11, **dadurch gekennzeichnet, dass** die Hülse (34) auf den Lauf (2) aufschiebbar ist und an ihrem dem ersten Schalldämpfer (8) zugewandten Ende ein Gewinde (37) zur Verankerung am Lauf (2) aufweist.

13. Schalldämpfersystem nach einem der Ansprüche 1 bis 10, **dadurch gekennzeichnet, dass** in dem Mantelrohr (3) koaxial und unter Bildung eines zweiten Ringraumes (33) ein zweiter Schalldämpfer (43) aufgenommen ist, der laufseitig des ersten Schalldämpfers (8) in einem Axialabstand (d) zu diesem liegt, wobei der zweite Ringraum (33) ebenfalls mit Schikanen (35) und bevorzugt einem diesen nachgeordneten Gasauslass (36) versehen ist.

14. Schalldämpfersystem nach Anspruch 13, **dadurch gekennzeichnet, dass** der zweite Schalldämpfer (43) einen oder einen Stapel von Ablenktöpfen (25) umfasst.

15. Schalldämpfersystem nach einem der Ansprüche 11 bis 14, **dadurch gekennzeichnet, dass** das Mantelrohr (3) zwischen dem ersten Schalldämpfer (8) und der Hülse (34) bzw. zwischen dem ersten Schalldämpfer (8) und dem zweiten Schalldämpfer (43) eine bevorzugt kegelige Trennwand (39) mit einer zentralen Öffnung (41) enthält.

16. Schalldämpfersystem nach Anspruch 15, **dadurch gekennzeichnet, dass** die Hülse (34) bzw. der zweite Schalldämpfer (43) über ein radial durchbrochenes Rohrstück (42) an der Trennwand (39) abgestützt ist.

17. Schalldämpfersystem nach einem der Ansprüche 11 bis 14, **dadurch gekennzeichnet, dass** die Hülse (34) bzw. der zweite Schalldämpfer (43) über ein radial durchbrochenes Rohrstück (42) am Anströmkegel (24) des ersten Schalldämpfers (8) abgestützt ist.

18. Schalldämpfersystem nach einem der Ansprüche 11 bis 17, **dadurch gekennzeichnet, dass** der bzw. ein Gasauslass des zweiten Ringraumes (33) axialnormale Auslassöffnungen (36) im Mantelrohr (3) umfasst.

19. Schalldämpfersystem nach einem der Ansprüche 1 bis 18 jeweils in Verbindung mit Anspruch 9 oder 18, **dadurch gekennzeichnet, dass** die axialnormalen Auslassöffnungen (23, 36) des Mantelrohrs gegenüber der Radialen (R) in jeweils derselben Umfangsrichtung (U) versetzt sind.

## Claims

1. Silencer system for a firearm, with a jacket tube (3) mountable on the barrel (2) of the firearm, in which jacket tube (3) a first silencer (8) with an axial through-hole (9) for bullet passage is coaxially arranged, wherein the first silencer (8) is arranged in the jacket tube (3) under formation of an intermediate first annular space (18) and comprises at its barrel-facing end an afflux cone (24) penetrated by its through-hole (9) and lying at an axial distance (d) from the barrel (2), in order to divert gases emerging divergently from the barrel (2) into the annular space (18), which is provided with chicanes (20) and a gas outlet (21, 23) downstream thereof,
wherein the first silencer (8) comprises a stack of deflection pots (25), which each have an afflux base (27) that is conical towards the barrel (2) and axially penetrated by the through-hole (9), wherein the afflux bases (27) are provided with gas passages (29) towards the respective next deflection pot (25).

2. Silencer system according to claim 1, **characterised in that** the chicanes (20) are formed by baffles (31), which lie one after the other in axial direction and are offset relative to each other in circumferential direction, preferably baffles (31) in form of annular sectors.

3. Silencer system according to claim 1 or 2, **characterised in that** the gas passages (29) are realised as a ring of axially parallel passage openings.

4. Silencer system according to any one of claims 1 to 3, **characterised in that** the - seen from the barrel (2) - first deflection pot (25) of the stack is provided with radial gas passages (30) towards the annular space (18).

5. Silencer system according to any one of claims 1 to 4, **characterised in that** the afflux base (27) of the - seen from the barrel (2) - first deflection pot (25) forms the afflux cone (24).

6. Silencer system according to any one of claims 1 to 4, **characterised in that** the afflux cone (24) is attached on the - seen from the barrel (2) - first deflection pot (25).

7. Silencer system according to any one of claims 1 to 6, **characterised in that** each deflection pot (25) carries one or more of the baffles (31) on its outer circumference.

8. Silencer system according to any one of claims 1 to 7, **characterised in that** the gas outlet of the first annular space (18) comprises axially parallel outlet openings (21) in a frontal ring (22) closing the annular space (18) on the end at the far side of the barrel (2).

9. Silencer System according to any one of claims 1 to 8, **characterised in that** the gas outlet of the first annular space (18) comprises axially perpendicular outlet openings (23) in the jacket tube (3).

10. Silencer system according to any one of claims 1 to 9, **characterised in that** the jacket tube (3) is equipped with a thread (4) for mounting the barrel (2) of the firearm.

11. Silencer system according to any one of claims 1 to 10, **characterised in that** a sleeve (34) is coaxially received in the jacket tube (3) under formation of a second annular space (33) and lies at an axial distance (d) from the first silencer (8), wherein the second annular space (33) is as well provided with chicanes (35) and preferably with a gas outlet (36) downstream thereof.

12. Silencer system according to claim 11, **characterised in that** the sleeve (34) can be slid onto the barrel (2) and comprises on its end facing the first silencer (8) a thread (37) for anchoring on the barrel (2).

13. Silencer system according to any one of claims 1 to 10, **characterised in that** a second silencer (43) is coaxially received in the jacket tube (3) under formation of a second annular space (33) and lies on the barrel-facing side of the first silencer (8) at an axial distance (d) therefrom, wherein the second annular space (33) is as well provided with chicanes (35) and preferably with a gas outlet (36) downstream thereof.

14. Silencer system according to claim 13, **characterised in that** the second silencer (43) comprises one or a stack of deflection pots (25).

15. Silencer system according to any one of claims 11 to 14, **characterised in that** the jacket tube (3) comprises a preferably conical separating wall (39) with a central opening (41) between the first silencer (8) and the sleeve (34) or between the first silencer (8) and the second silencer (43), respectively.

16. Silencer system according to claim 15, **characterised in that** the sleeve (34) or the second silencer (43), respectively, is supported on the separating wall (39) via a radially perforated tube section (42).

17. Silencer system according to anyone of claims 11 to 14, **characterised in that** the sleeve (34) or the second silencer (43), respectively, is supported on the afflux cone (24) of the first silencer (8) via a radially perforated tube section (42) .

18. Silencer system according to any one of claims 11 to 17, **characterised in that** the or a gas outlet of the second annular space (33), respectively, comprises axially perpendicular outlet openings (36) in the jacket tube (3).

19. Silencer system according to any one of claims 1 to 18, each in combination with claim 9 or 18, **characterised in that** the axially perpendicular outlet openings (23, 36) of the jacket tube are offset with respect to the radial (R) in the same circumferential direction (U).

## Revendications

1. Système de silencieux pour une arme à feu, avec un tube fourreau (3) pouvant être monté sur le canon (2) de l'arme à feu, dans lequel tube fourreau (3) est disposé coaxialement un premier silencieux (8) avec un orifice de traversée de balle (9) axial, où le premier silencieux (8) est disposé dans le tube fourreau (3) sous la formation d'un premier espace annulaire (18) intermédiaire et présente, à son extrémité du côté du canon, un cône d'afflux (24) traversé par son orifice de traversée de balle (9) et se situant à une distance axiale (d) par rapport au canon (2), afin de dévier des gaz sortant de manière divergente du canon (2) dans l'espace annulaire (18), lequel est muni de chicanes (20) et d'une sortie de gaz (21, 23) disposée en aval par rapport à celui-ci,
dans lequel le premier silencieux (8) comprend un empilement de déflecteurs en forme de pot (25) qui possèdent respectivement un socle d'afflux (27) conique du côté du canon et traversé axialement par l'orifice de traversée de balle (9), où les socles d'afflux (27) sont munis de passages pour les gaz (29) vers le déflecteur (25) respectif suivant.

2. Système de silencieux selon la revendication 1, **caractérisé en ce que** les chicanes (20) sont formées par des tôles de déviation (31), de préférence des tôles de déviation (31) en forme de secteurs annulaires, se situant les unes derrière les autres dans la direction axiale et décalées les unes par rapport aux autres dans la direction circonférentielle.

3. Système de silencieux selon la revendication 1 ou 2, **caractérisé en ce que** les passages pour les gaz (29) sont formés respectivement sous forme d'une couronne d'orifices de passage parallèles axialement.

4. Système de silencieux selon l'une des revendications 1 à 3, **caractérisé en ce que** le déflecteur (25) de l'empilement premier du côté du canon est pourvu de passages pour les gaz (30) radiaux vers le premier espace annulaire (18).

5. Système de silencieux selon l'une des revendications 1 à 4, **caractérisé en ce que** le socle d'afflux (27) du déflecteur (25) premier du côté du canon forme le cône d'afflux (24).

6. Système de silencieux selon l'une des revendications 1 à 4, **caractérisé en ce que** le cône d'afflux (24) est posé sur le déflecteur (25) premier du côté du canon.

7. Système de silencieux selon l'une des revendications 1 à 6, **caractérisé en ce que** chaque déflecteur (25) porte une ou plusieurs parmi les tôles de déviation (31) au niveau de son pourtour extérieur.

8. Système de silencieux selon l'une des revendications 1 à 7, **caractérisé en ce que** la sortie de gaz du premier espace annulaire (18) comprend des orifices de sortie (21) axiaux parallèles dans un anneau frontal (22), lequel obture l'espace annulaire (18) à l'extrémité opposée au canon.

9. Système de silencieux selon l'une des revendications 1 à 8, **caractérisé en ce que** la sortie de gaz du premier espace annulaire (18) comprend des orifices de sortie (23) axiaux perpendiculaires dans le tube fourreau (3).

10. Système de silencieux selon l'une des revendications 1 à 9, **caractérisé en ce que** le tube fourreau (3) est équipé d'un filetage (4) permettant le montage sur le canon (2) de l'arme à feu.

11. Système de silencieux selon l'une des revendications 1 à 10, **caractérisé en ce qu'**un manchon (34), qui es situe à une distance axiale (d) par rapport au premier silencieux (8), est logé coaxialement dans le tube fourreau (3) sous la formation d'un deuxième espace annulaire (33), où le deuxième espace annulaire (33) est également muni de chicanes (35) et de préférence d'une sortie de gaz (36) disposée en aval de celles-ci.

12. Système de silencieux selon la revendication 11, **caractérisé en ce que** le manchon (34) peut être coulissé sur le canon (2) et présente un filetage (37) à son extrémité orientée vers le premier silencieux (8) pour l'ancrage sur le canon (2).

13. Système de silencieux selon l'une des revendications 1 à 10, **caractérisé en ce qu'**un deuxième silencieux (43), qui se situe à une distance axiale (d) par rapport au premier silencieux (8) du côté du canon, est logé coaxialement dans le tube fourreau (3) sous la formation d'un deuxième espace annulaire (33), où le deuxième espace annulaire (33) est également pourvu de chicanes (35) et de préférence d'une sortie de gaz (36) disposée en aval de celles-ci.

14. Système de silencieux selon la revendication 13, **caractérisé en ce que** le deuxième silencieux (43) comprend un déflecteur en forme de pot ou un empilement de déflecteurs (25) en forme de pot.

15. Système de silencieux selon l'une des revendications 11 à 14, **caractérisé en ce que** le tube fourreau (3), entre le premier silencieux (8) et le manchon (34) ou entre le premier silencieux (8) et le deuxième silencieux (43), respectivement, comporte une paroi de séparation (39), de préférence conique, avec un orifice central (41).

16. Système de silencieux selon la revendication 15, **caractérisé en ce que** le manchon (34) ou le deuxième silencieux (43), respectivement, est appuyé contre la paroi de séparation (39) par le biais d'une pièce tubulaire (42) ajourée radialement.

17. Système de silencieux selon l'une des revendications 11 à 14, **caractérisé en ce que** le manchon (34) ou le deuxième silencieux (43), respectivement, est appuyé sur le cône d'afflux (24) du premier silencieux (8) par le biais d'une pièce tubulaire (42) ajourée radialement.

18. Système de silencieux selon l'une des revendications 11 à 17, **caractérisé en ce que** la ou une sortie de gaz du deuxième espace annulaire (33), respectivement, comprend des orifices de sortie (36) axiaux perpendiculaires dans le tube fourreau (3).

19. Système de silencieux selon l'une des revendications 1 à 18, chacune en combinaison avec la revendication 9 ou 18, **caractérisé en ce que** les orifices de sortie (23, 36) axiaux perpendiculaires du tube fourreau sont décalés par rapport à la radiale (R) dans respectivement la même direction circonférentielle (U).
